# EUROPÄISCHE PATENTSCHRIFT

(11) **EP 2 851 609 B1**
(45) Veröffentlichungstag und Bekanntmachung des Hinweises auf die Patenterteilung: **02.03.2016**
(21) Anmeldenummer: 14175537.1
(22) Anmeldetag: 03.07.2014
(51) Int. Cl.: F21S 4/00, F21V 5/00, F21V 15/01

(54) **Beleuchtungseinrichtung**
Illumination device
Dispositif d'éclairage

(30) Priorität: 19.09.2013 DE 102013110317
(43) Veröffentlichungstag der Anmeldung: 25.03.2015
(73) Patentinhaber: Insta Elektro GmbH, 58509 Lüdenscheid (DE)
(72) Erfinder: Wemper, Ralph, 58256 Ennepetal (DE); Müller, Karsten, 51503 Rösrath (DE); Heise, Rudolf, 58300 Wetter (DE)

(56) Entgegenhaltungen:
- WO-A1-2012/063759
- DE-B4- 10 326 063
- DE-U1- 20 319 640
- GB-A- 2 429 112
- US-A1- 2011 292 652

## Beschreibung

Die vorliegende Erfindung geht von einer gemäß Oberbegriff des Hauptanspruches konzipierten Beleuchtungseinrichtung aus.

Derartige Beleuchtungseinrichtungen sind in der Regel dafür vorgesehen, innerhalb bzw. außerhalb von Gebäuden für die gezielte Ausleuchtung ihrer Umgebung bzw. für die Anleuchtung von direkt in ihrer Umgebung befindlicher Gegenstände und/oder für eine gezielte Einkoppelung von Licht in Gegenstände zu sorgen. Wird Licht in Gegenstände eingekoppelt, sind diese oftmals ihrerseits dafür vorgesehen, das eingekoppelte Licht mit bestimmten Effekten an ihre Umgebung abzugeben.

Eine dem Oberbegriff des Hauptanspruches entsprechende Beleuchtungseinrichtung ist durch die DE 103 26 063 B4 bekannt geworden. Diese Beleuchtungseinrichtung weist mehrere, auf einer Leiterplatte angeordnete, über diese an ein Versorgungsnetz anschließbare, Leuchtmittel auf, wobei die Leiterplatte von einem einen gezielten Lichtaustritt ermöglichenden Gehäuse umgeben ist. Das Gehäuse ist mit seinem Lichtaustrittsbereich einstückig aus einem entsprechend gekürzten Stück Endlosprofil hergestellt. In die Innenseite der beiden Längswände des Gehäuses ist jeweils eine Nut zur Aufnahme der Leiterplatte eingeformt. Oftmals werden jedoch zur bedarfsgerechten Beleuchtung Lichteffekte benötigt, die mittels einer derart ausgestalteten Beleuchtungseinrichtung nicht realisiert werden können. Insbesondere, wenn eine bedarfsgerechte Beleuchtung von sich in Verkaufsregalen befindlichen Waren zu realisieren ist, können die damit einhergehenden Anforderungen nicht immer im notwendigen Maße erfüllt werden.

Der vorliegenden Erfindung liegt deshalb die Aufgabe zugrunde, eine Beleuchtungseinrichtung zu schaffen, deren Gehäuse nicht nur die Funktionselemente sicher geschützt vor aggressiven Umweltbedingungen aufnimmt und sich einstückig mit seinem Lichtaustrittsbereich auf einfache und preisgünstige Art und Weise mittels besonders weniger Arbeitsschritte herstellen lässt, sondern welches zudem die Möglichkeit bietet, zusätzlich ein separates Optikelement zur Lichtbeeinflussung geschützt aufzunehmen, um auf einfache Art und Weise Lichteffekte zu erzeugen, die in vielen Fällen für eine bedarfsgerechte Beleuchtung notwendig sind.

Diese Aufgabe wird durch die im Hauptanspruch angegebenen Merkmale gelöst. Bei einer solchermaßen ausgebildeten Beleuchtungseinrichtung ist besonders vorteilhaft, dass das zusätzlich aufgenommene Optikelement als separates Bauteil hergestellt und auf einfache Art und Weise mit einer, auf den jeweiligen Anwendungsfall abgestimmten Lichtbeeinflussungsstruktur versehen werden kann. Vorteilhafterweise kann dann ein solches Optikelement stabförmig ausgebildet sein und einfach in den Innenraum des Gehäuses der Beleuchtungseinrichtung eingeschoben werden, so dass eine auf die jeweiligen Beleuchtungsaufgaben (Anwendungsfall) optimal abgestimmte Beleuchtungseinrichtung zur Verfügung gestellt werden kann.

Weitere vorteilhafte Ausgestaltungen des erfindungsgemäßen Gegenstandes sind in den Unteransprüchen angegeben. Anhand eines Ausführungsbeispieles sei der erfindungsgemäße Gegenstand näher beschrieben, dabei zeigen:
- Fig. 1:: prinziphaft einen Vollschnitt der Beleuchtungseinrichtung, in räumlicher Darstellung;
- Fig. 2:: prinziphaft eine am Befestigungsschenkel eines Regalbodens befestigte Beleuchtungseinrichtung in Zuordnung eines Preisschildträgers, im Schnitt.

Wie aus den Zeichnungen hervorgeht, besteht eine solche Beleuchtungseinrichtung hauptsächlich aus einem Gehäuse 1, in welchem eine an das Versorgungsnetz anschließbare Leiterplatte 2 angeordnet ist. Die Leiterplatte 2 ist mit mehreren, als LED ausgebildeten Leuchtmitteln 3 bestückt, und das die Leiterplatte 2 umgebende Gehäuse 1 weist zum gezielten Lichtaustritt einen Lichtaustrittsbereich 4 auf, dabei besteht das Gehäuse 1 mit seinem Lichtaustrittsbereich 4 einstückig aus einem entsprechend gekürzten Stück Endlosprofil. Zur sicheren Aufnahme der Leiterplatte 2 ist in die Innenseite der beiden Längswände des Gehäuses 1 jeweils eine Nut 5 eingeformt. Somit kann die Leiterplatte 2 ausgehend von einem der beiden Endbereiche des Gehäuses 1 bequem in dessen Innenraum eingeschoben werden. Der Lichtaustrittsbereich 4 ist zur gezielten Lichtbeeinflussung an seiner der Leiterplatte 2 zugewandten Innenseite einstückig mit einer Optikausbildung versehen, welche mehrere in Längsrichtung des Gehäuses 1 verlaufende, erste Rillen 7 aufweist. An seiner der Leiterplatte 2 abgewandten Außenseite weist der Lichtaustrittsbereich 4 eine Lichtauskoppelfläche 6 auf. Zur Aufnahme eines separaten Optikelementes 8 ist an die Innenseite der beiden Längswände des Gehäuses 1 jeweils eine Haltenase 9 angeformt. Das separate Optikelement 8 ist stabförmig ausgebildet und einstückig mit einer Lichtbeeinflussungsstruktur versehen, welche mehrere zweite Rillen 10 aufweist, die quer zur Längsrichtung des Gehäuses 1 verlaufen. Die Haltenasen 9 sind derart ausgebildet bzw. angebracht, so dass das Optikelement 8 unterhalb der Optikausbildung des Lichtaustrittsbereiches 4 ausgehend von einem der beiden Endbereiche des Gehäuses 1 bequem in dessen Innenraum eingeschoben werden kann.

Wie des Weiteren aus den Figuren hervorgeht, ist die Lichtbeeinflussungsstruktur gänzlich an die dem Lichtaustrittsbereich 4 zugewandte Oberseite des Optikelementes 8 angeformt. Die.Lichtbeeinflussungsstruktur weist eine Vielzahl von quer zur Längsrichtung des Gehäuses 1 verlaufenden, zweiten Rillen 10 auf und bewirkt im Wesentlichen, dass das von den Leuchtmitteln 3 (LEDs) abgegebene Licht streuend beeinflusst wird. Das so streuend beeinflusste Licht wird der Optikausbildung mit ihren ersten Rillen 7 zugeführt, welche bewirkt, dass das Licht nochmals streuend beeinflusst wird, so dass über die Lichtauskoppelfläche 6 des Lichtaustrittsbereiches 4 ein breiter homogener Lichtkegel zur Beleuchtung nach außen abgegeben wird. Durch die unterschiedliche Ausgestaltung der Optikausbildung des Lichtaustrittsbereiches 4 und der Lichtbeeinflussungsstruktur des Optikelementes 8 wird das von den Leuchtmitteln 3 abgegebene Licht derart gelenkt und ausgerichtet, dass es zu einer gleichmäßigen Lichtüberlagerung mit gegebenenfalls homogener Farblichtmischung kommt. Wie bereits erwähnt, kommt es damit über den Lichtaustrittsbereich 4 zu einer definierten Lichtabstrahlung nach außen. Um den Einblick in das Gehäuse 1 zu verhindern, besteht der Lichtaustrittsbereich 4 des Gehäuses 1 aus transluzentem Kunststoff. Um die übrigen Gehäusebereiche Licht undurchlässig auszugestalten, wird das Gehäuse 1 als Extrusionsprofil im sogenannten 2K-Verfahren hergestellt, wobei die, nicht dem Lichtaustrittsbereich 4 zuzurechnenden Gehäusebereiche aus einem für Licht undurchlässigen Kunststoffmaterial bestehen.

Wie des Weiteren insbesondere aus Figur 1 hervorgeht, sind die beiden Endbereiche des Gehäuses 1 jeweils durch ein Abschlussstück 11 verschlossen, wobei die beiden Abschlussstücke 11 mit dem Gehäuse 1 verschweißt sind, damit der Innenraum des Gehäuses wirkungsvoll vor Umwelteinflüssen geschützt ist. Eines der beiden Abschlussstücke 11 weist eine, der Einfachheit halber nicht dargestellte, Kabeldurchgangsöffnung auf. An jede der beiden Außenseiten der Längswände des Gehäuses 1 ist eine Rastleiste 12 angeformt, welche dafür vorgesehen sind, rastend mit Befestigungsmitteln zusammenzuwirken, die im vorliegenden Fall als Halteklammern K ausgeführt sind. Alle auf der Leiterplatte 2 vorhandenen Leuchtmittel 3 sind als LED ausgeführt und in einer in Längsrichtung des Gehäuses 1 verlaufenden Reihe angeordnet. Die Leiterplatte 2 ist dabei derart mit Leuchtmitteln 3 bestückt, so dass sich eine kalt-weißes Licht abgebende LED mit einer rotes Licht abgebenden LED abwechselt, weshalb im vorliegenden Fall auf eine gleichmäßige Lichtüberlagerung mit homogener Farblichtmischung besonderer Wert gelegt wird. Zur gezielten Ansteuerung der Leuchtmittel 3 ist die Leiterplatte 2 an eine, der Einfachheit halber nicht dargestellte, Steuereinrichtung angeschlossen.

Wie insbesondere aus Figur 2 hervorgeht, weist jede Halteklammer K einen ersten Endbereich zur Festlegung an einem Warenregal R auf, wobei dieser erste Endbereich als Montagehilfe mit einer Abwinklung versehen ist. Der zweite Endbereich der Halteklammer 4 ist zur Aufnahme der Beleuchtungseinrichtung vorgesehen und umfasst zu diesem Zweck das Gehäuse 1 der Beleuchtungseinrichtung partiell und kommt dabei rastend mit den beiden, an das Gehäuse 1 angeformten Rastleisten 12 in Wirkverbindung. Üblicherweise finden zur Befestigung der Beleuchtungseinrichtung am zugehörigen Befestigungsschenkel des Warenregals R drei oder vier Halteklammern K Verwendung. Beim vorliegenden Ausführungsbeispiel kommen zwei Halteklammern K zur Verwendung.

Bei dem in Figur 2 prinziphaft dargestellten Warenregal R findet ein aus Metall hergestellter Regalboden Verwendung, welcher Bestandteil eines Kühlregals ist. Der Bodenbereich des Warenregals R ist zur Aufnahme der zu präsentierenden Waren vorgesehen, und ein rechtwinklig davon abgebogener Stirnbereich dient zur Befestigung eines Preisschildes bzw. zur Befestigung eines Preisschildträgers P. Wiederum rechtwinklig vom Stirnbereich ist der Befestigungsschenkel abgebogen, an dem die Beleuchtungseinrichtung über die damit in Verbindung stehenden Halteklammern K festgelegt wird. Der Befestigungsschenkel verläuft parallel zum Bodenbereich des Warenregals R.

Es ist somit eine Beleuchtungseinrichtung realisiert, deren Gehäuse 1 nicht nur die Funktionselemente sicher geschützt vor Umwelteinflüssen aufnimmt und sich einstückig mit seinem Lichtaustrittsbereich 4 auf einfache und preisgünstige Art und Weise mittels besonders weniger Arbeitsschritte herstellen lässt, sondern welches zudem die Möglichkeit bietet, zusätzlich ein separates Optikelement 8 zur bedarfsgerechten Lichtbeeinflussung geschützt aufzunehmen, um auf einfache Art und Weise Lichteffekte zu erzeugen, die in vielen Fällen für eine bedarfsgerechte Beleuchtung notwendig sind. Dabei ist das zusätzlich aufgenommene Optikelement 8 vorteilhafterweise als separates Bauteil hergestellt und auf einfache Art und Weise mit einer auf den jeweiligen Anwendungsfall abgestimmten Lichtbeeinflussungsstruktur zu versehen. Vorteilhafterweise kann dann ein solches stabförmig ausgebildetes Optikelement 8 einfach in den Innenraum des Gehäuses 1 der Beleuchtungseinrichtung eingeschoben werden. Es kann also eine Beleuchtungseinrichtung zur Verfügung gestellt werden, die auf einfache Art und Weise optimal auf die jeweiligen Beleuchtungsaufgaben abgestimmt ist.

### Bezugszeichenliste:

- 1.: Gehäuse
- 2.: Leiterplatte
- 3.: Leuchtmittel
- 4.: Lichtaustrittsbereich
- 5.: Nut
- 6.: Lichtauskoppelfläche
- 7.: Erste Rillen
- 8.: Optikelement
- 9.: Haltenase
- 10.: Zweite Rillen
- 11.: Abschlussstück
- 12.: Rastleiste

- K: Halteklammer
- P: Preisschildträger
- R: Warenregal

## Patentansprüche

1. Beleuchtungseinrichtung mit mehreren auf einer Leiterplatte (2) angeordneten, über diese an ein Versorgungsnetz anschließbaren Leuchtmitteln (3), wobei die Leiterplatte (2) von einem einen gezielten Lichtaustritt ermöglichenden Gehäuse (1) umgeben ist, und wobei das Gehäuse (1) mit seinem Lichtaustrittsbereich (4) einstückig aus einem entsprechend gekürzten Stück Endlosprofil besteht, und wobei in die Innenseite der beiden Längswände des Gehäuses (1) jeweils eine Nut (5) zur Aufnahme der Leiterplatte (2) eingeformt ist, **dadurch gekennzeichnet, dass** der Lichtaustrittsbereich (4) zur gezielten Lichtbeeinflussung an seiner der Leiterplatte (2) zugewandten Innenseite einstückig mit einer Optikausbildung versehen ist, die mehrere in Längsrichtung des Gehäuses (1) verlaufende erste Rillen (7) aufweist, und dass der Lichtaustrittsbereich (4) an seiner der Leiterplatte (2) abgewandten Außenseite einstückig mit einer Lichtauskoppelfläche (6) versehen ist, und dass zur Aufnahme eines separaten Optikelementes (8) an die Innenseite der beiden Längswände des Gehäuses (1) jeweils zumindest eine Haltenase (9) angeformt ist, und dass das separate Optikelement (8) einstückig mit einer Lichtbeeinflussungsstruktur versehen ist.

2. Beleuchtungseinrichtung nach Anspruch 1, **dadurch gekennzeichnet, dass** das separate Optikelement (8) stabförmig ausgebildet ist.

3. Beleuchtungseinrichtung nach Anspruch 1 oder 2, **dadurch gekennzeichnet, dass** die Lichtbeeinflussungsstruktur des Optikelementes (8) mehrere zweite Rillen (10) aufweist, die quer zur Längsrichtung des Gehäuses (1) verlaufen.

4. Beleuchtungseinrichtung nach einem der Ansprüche 1 bis 3, **dadurch gekennzeichnet, dass** zumindest ein Teil der Lichtbeeinflussungsstruktur an die der Leiterplatte (2) zugewandte Unterseite des Optikelementes (8) angeformt ist.

5. Beleuchtungseinrichtung nach einem der Ansprüche 1 bis 4, **dadurch gekennzeichnet, dass** zumindest ein Teil der Lichtbeeinflussungsstruktur an die dem Lichtaustrittsbereich (4) zugewandte Oberseite des Optikelementes (8) angeformt ist.

6. Beleuchtungseinrichtung nach einem der Ansprüche 1 bis 5, **dadurch gekennzeichnet, dass** das Optikelement (8) zumindest überwiegend Licht streuend ausgeführt ist.

7. Beleuchtungseinrichtung nach einem der Ansprüche 1 bis 6, **dadurch gekennzeichnet, dass** die Optikausbildung des Lichtaustrittsbereiches (4) zumindest überwiegend Licht streuend ausgeführt ist.

8. Beleuchtungseinrichtung nach einem der Ansprüche 1 bis 7 **dadurch gekennzeichnet, dass** der erste Endbereich des Gehäuses (1) und der zweite Endbereich des Gehäuses (1) jeweils durch ein Abschlussstück (11) verschlossen ist.

9. Beleuchtungseinrichtung nach Anspruch 8, **dadurch gekennzeichnet, dass** zumindest eines der Abschlussstücke (11) mit einer Kabeldurchgangsöffnung versehen ist.

10. Beleuchtungseinrichtung nach einem der Ansprüche 8 oder 9, **dadurch gekennzeichnet, dass** zumindest ein Abschlussstück (11) mit einem einerseits eine Kontaktierung zur Leiterplatte (2) herstellenden und andererseits eine Verbindungsmöglichkeit mit dem Versorgungsnetz und/oder anderen Beleuchtungseinrichtungen schaffenden Steckerteil versehen ist.

11. Beleuchtungseinrichtung nach einem der Ansprüche 8 bis 10, **dadurch gekennzeichnet, dass** zumindest ein Abschlussstück (11) mit einem Dichtmittel versehen ist.

12. Beleuchtungseinrichtung nach einem der Ansprüche 1 bis 11, **dadurch gekennzeichnet, dass** an die Außenseite jeder Längswand des Gehäuses (1) zumindest eine zur Aufnahme von Befestigungsmitteln dienende Rastleiste (12) angeformt ist.

13. Beleuchtungseinrichtung nach einem der Ansprüche 1 bis 12, **dadurch gekennzeichnet, dass** zumindest ein Teil des Lichtaustrittsbereiches (4) des Gehäuses (1) aus transparentem Kunststoff besteht.

14. Beleuchtungseinrichtung nach einem der Ansprüche 1 bis 13, **dadurch gekennzeichnet, dass** zumindest ein Teil des Lichtaustrittsbereiches (4) des Gehäuses (1) aus transluzentem Kunststoff besteht.

15. Beleuchtungseinrichtung nach einem der Ansprüche 1 bis 14, **dadurch gekennzeichnet, dass** zumindest ein Teil der Leuchtmittel (3) als LEDs ausgebildet sind.

16. Beleuchtungseinrichtung nach einem der Ansprüche 1 bis 15, **dadurch gekennzeichnet, dass** die auf der Leiterplatte (2) vorhandenen Leuchtmittel (3) in zumindest einer Reihe angeordnet sind.

17. Beleuchtungseinrichtung nach einem der Ansprüche 1 bis 16, **dadurch gekennzeichnet, dass** die Leuchtmittel (3) in zumindest zwei parallel zueinander verlaufenden Reihen auf der Leiterplatte (2) angeordnet sind.

18. Beleuchtungseinrichtung nach einem der Ansprüche 1 bis 17, **dadurch gekennzeichnet, dass** die Leuchtmittel (3) Licht in zumindest zwei verschiedenen Lichtfarben abstrahlen.

19. Beleuchtungseinrichtung nach einem der Ansprüche 1 bis 18, **dadurch gekennzeichnet, dass** die Leuchtmittel (3) mit einer Steuerungseinrichtung in Verbindung stehen, wodurch diese gezielt zur Erzeugung von Lichteffekten ansteuerbar sind.

## Claims

1. Lighting unit with several luminaires (3) arranged on a PCB (2), to be connected via the PCB to a supply network, wherein the PCB (2) is embraced by a housing (1) allowing a well-aimed light output, and wherein the one-piece housing (1) with its light output area (4) consists of a correspondingly shortened piece of endless profile, and wherein in the interior side of the two longitudinal walls of the housing (1) one groove (5) each is moulded to take up the PCB (2), **characterized by** the fact that for well-aimed light influence, the light output area (4) is one piece with an optical unit which at its interior side faces the PCB (2) and provides several first grooves (7) running in longitudinal direction of the housing (1), and that the light output area (4) facing away from the PCB (2) at its exterior side is provided in one piece with a light extraction surface (6) and that at least one holding nose (9) each to take up a separate optical element (8) is moulded to the interior side of the two longitudinal walls of the housing (1) and that the separate optical element (8) is provided in one piece with a light influencing structure.

2. Lighting unit in accordance with Claim 1, **characterized by** the fact that the separate optical element (8) is rod-shaped.

3. Lighting unit in accordance with Claim 1 or 2, **characterized by** the fact that the light influencing structure of the optical element (8) provides several second grooves (10) running across the longitudinal direction of the housing (1).

4. Lighting unit in accordance with any of Claims 1 to 3, **characterized by** the fact that at least one part of the light influencing structure is moulded to the lower side of the optical element (8) facing the PCB (2).

5. Lighting unit in accordance with any of Claims 1 to 4, **characterized by** the fact that at least one part of the light influencing structure is moulded to the upper side of the optical element (8) facing the light output area (4).

6. Lighting unit in accordance with any of Claims 1 to 5, **characterized by** the fact that the optical element (8) is designed at least mainly light diffusing.

7. Lighting unit in accordance with any of Claims 1 to 6, **characterized by** the fact that the optical element of the light output area (4) is designed at least mainly light diffusing.

8. Lighting unit in accordance with any of Claims 1 to 7, **characterized by** the fact that the first end of the housing (1) and the second end of the housing (1) are both sealed by an end cap (11).

9. Lighting unit in accordance with Claim 8, **characterized by** the fact that at least one of the end caps (11) is provided with a cable passage opening.

10. Lighting unit in accordance with any of Claims 8 or 9, **characterized by** the fact that at least one end cap (11) is provided with a plug unit providing a contacting to the PCB (2) on the one hand and providing a connection possibility to the supply network and/or other lighting units on the other hand.

11. Lighting unit in accordance with any of Claims 8 to 10, **characterized by** the fact that at least one end cap (11) is provided with a sealing means.

12. Lighting unit in accordance with any of Claims 1 to 11, **characterized by** the fact that at the outer side of each longitudinal wall of the housing (1) at least one arrester (12) is moulded to take up the fastening means.

13. Lighting unit in accordance with any of Claims 1 to 12, **characterized by** the fact that at least one part of the light output area (4) of the housing (1) consists of transparent plastic.

14. Lighting unit in accordance with any of Claims 1 to 13, **characterized by** the fact that at least one part of the light output area (4) of the housing (1) consists of translucent plastic.

15. Lighting unit in accordance with any of Claims 1 to 14, **characterized by** the fact that at least one part of the luminaires (3) are designed as LED.

16. Lighting unit in accordance with any of Claims 1 to 15, **characterized by** the fact that the luminaires (3) provided on the PCB (2) are arranged in at least one row.

17. Lighting unit in accordance with any of Claims 1 to 16, **characterized by** the fact that the luminaires (3) are arranged on the PCB (2) in at least two parallel rows.

18. Lighting unit in accordance with any of Claims 1 to 17, **characterized by** the fact that the luminaires (3) radiate light in at least two different light colours.

19. Lighting unit in accordance with any of Claims 1 to 18, **characterized by** the fact that the luminaires (13) are connected with a control unit which makes that the luminaires can be controlled specifically for the generation of light effects.

## Revendications

1. Dispositif d'éclairage comportant plusieurs ampoules (3) placées sur une carte à circuits imprimés (2), pouvant être raccordées à un réseau d'alimentation par l'intermédiaire de celle-ci, la carte à circuits imprimés (2) étant entourée d'un boîtier (1) permettant une sortie ciblée de la lumière, et le boîtier (1) comportant la zone de sortie de la lumière (4) se composant en une seule pièce d'un morceau de profilé sans fin raccourci en conséquence, et une rainure (5) permettant d'accueillir la carte à circuits imprimés (2) étant moulée dans le côté intérieur de chacune des deux parois longitudinales du boîtier (1), **caractérisé en ce que** la zone de sortie de la lumière (4) est munie sur son côté intérieur tourné vers la carte à circuits imprimés (2), pour influencer de manière ciblée la lumière, d'une conception optique en une seule pièce, conception optique présentant plusieurs raies premières (7) suivant le sens longitudinal du boîtier (1), et **en ce que** la zone de sortie de la lumière (4) est munie sur son côté extérieur tourné du côté opposé à la carte à circuits imprimés (2) d'une surface d'émission de la lumière (6) en une seule pièce, et **en ce que** au moins un ergot de maintien (9) pour l'accueil d'un élément optique séparé (8) est moulé respectivement sur le côté intérieur des deux parois longitudinales du boîtier (1), et **en ce que** l'élément optique séparé (8) est muni d'une structure permettant d'influencer la lumière, réalisée en une seule pièce.

2. Dispositif d'éclairage selon la revendication 1, **caractérisé en ce que** l'élément optique séparé (8) est réalisé sous forme de baguette.

3. Dispositif d'éclairage selon l'une des revendications 1 ou 2, **caractérisé en ce que** la structure de l'élément optique (8), permettant d'influencer la lumière, présente plusieurs secondes raies (10) perpendiculaires au sens longitudinal du boîtier (1).

4. Dispositif d'éclairage selon l'une des revendications 1 à 3, **caractérisé en ce que** au moins une partie de la structure permettant d'influencer la lumière est moulée sur le dessous de l'élément optique (8), tourné vers la carte à circuits imprimés (2).

5. Dispositif d'éclairage selon l'une des revendications 1 à 4, **caractérisé en ce que** au moins une partie de la structure permettant d'influencer la lumière est moulée sur le dessus de l'élément optique (8), tourné vers la zone de sortie de la lumière (4)

6. Dispositif d'éclairage selon l'une des revendications 1 à 5, **caractérisé en ce que** l'élément optique (8) est réalisé au moins principalement de telle sorte qu'il disperse la lumière.

7. Dispositif d'éclairage selon l'une des revendications 1 à 6, **caractérisé en ce que** la conception optique de la zone de sortie de la lumière (4) est réalisée au moins principalement de telle sorte qu'elle disperse la lumière.

8. Dispositif d'éclairage selon l'une des revendications 1 à 7, **caractérisé en ce que** la première extrémité du boîtier (1) et la deuxième extrémité du boîtier (1) sont fermées l'une et l'autre par un embout (11).

9. Dispositif d'éclairage selon la revendication 8, **caractérisé en ce que** au moins l'un des embouts (11) est muni d'une ouverture permettant le passage de câbles et fils.

10. Dispositif d'éclairage selon l'une des revendications 8 ou 9, **caractérisé en ce que** au moins un embout (11) est muni d'une prise créant d'une part un contact avec la carte à circuits imprimés (2) et d'autre part une possibilité de connexion au réseau d'alimentation et/ou à d'autres dispositifs d'éclairage.

11. Dispositif d'éclairage selon l'une des revendications 8 à 10, **caractérisé en ce que** au moins un embout (11) est muni d'un agent d'étanchéité.

12. Dispositif d'éclairage selon l'une des revendications 1 à 11, **caractérisé en ce que** au moins une baguette d'encliquetage (12) servant à accueillir des éléments de fixation est moulée sur le côté extérieur de chaque paroi longitudinale du boîtier (1).

13. Dispositif d'éclairage selon l'une des revendications 1 à 12, **caractérisé en ce que** au moins une partie de la zone de sortie de la lumière (4) du boîtier (1) est en plastique transparent.

14. Dispositif d'éclairage selon l'une des revendications 1 à 13, **caractérisé en ce que** au moins une partie de la zone de sortie de la lumière (4) du boîtier (1) est en plastique translucide.

15. Dispositif d'éclairage selon l'une des revendications 1 à 14, **caractérisé en ce que** au moins une partie des ampoules (3) sont des LED.

16. Dispositif d'éclairage selon l'une des revendications 1 à 15, **caractérisé en ce que** les ampoules (3) se trouvant sur la carte à circuits imprimés (2) sont placées en au moins une rangée.

17. Dispositif d'éclairage selon l'une des revendications 1 à 16, **caractérisé en ce que** les ampoules (3) sont placées en au moins deux rangées parallèles les unes aux autres sur la carte à circuits imprimés (2)

18. Dispositif d'éclairage selon l'une des revendications 1 à 17, **caractérisé en ce que** les ampoules (3) diffusent leur lumière dans au moins deux couleurs différentes.

19. Dispositif d'éclairage selon l'une des revendications 1 à 18, **caractérisé en ce que** les ampoules (3) sont en relation avec un dispositif de commande permettant de les commander de manière ciblée pour générer des effets lumineux.
